# EUROPÄISCHE PATENTANMELDUNG

(11) **EP 4 686 779 A1**
(43) Veröffentlichungstag der Anmeldung: **04.02.2026**
(21) Anmeldenummer: 25190445.4
(22) Anmeldetag: 18.07.2025
(51) Int. Cl.: D06F 39/02, D06F 39/08

(54) **VERFAHREN ZUR GESTALTUNG EINES EINSPÜLVORGANGES BEI EINEM WÄSCHEBEHANDLUNGSGERÄT, EINSPÜLVORRICHTUNG SOWIE WÄSCHEBEHANDLUNGSGERÄT**

(30) Priorität: 30.07.2024 DE 102024207143
(71) Anmelder: BSH Hausgeräte GmbH, 81739 München (DE)
(72) Erfinder: Erhardsberger, Andreas, 10787 Berlin (DE); Eglmeier, Hans, 10587 Berlin (DE)

(57) **Zusammenfassung**

Die Erfindung betrifft ein Verfahren zur Gestaltung eines Einspülvorganges, wobei bei einer Einspülvorrichtung über ein Zulaufventil ein Einströmen von Flüssigkeit in einen Sammelbereich (15) zugelassen wird, wobei ein Abfließen von Flüssigkeit aus dem Sammelbereich (15) über einen als Überlauf am Sammelbereich (15) gestalteten, ersten Auslauf (18) dargestellt wird, wenn durch die im Sammelbereich (15) angesammelte Flüssigkeit ein auf Höhe des ersten Auslaufs (18) liegender Flüssigkeitsstand überschritten wird, und wobei bei Gestaltung des Einspülvorganges mit einer ersten Einspülfunktion das Abfließen von Flüssigkeit aus dem Sammelbereich (15) gleichzeitig über den ersten Auslauf (18) und über einen zweiten Auslauf (19) realisiert wird, indem das Einströmen in den Sammelbereich (15) über das Zulaufventil unter Zulassung des Überschreitens des Flüssigkeitsstands gestaltet wird. In dem Sammelbereich (15) angesammelte Flüssigkeit fließt kontinuierlich über den zweiten Auslauf (19) ab, wobei bei der Gestaltung des Einspülvorgangs zwischen der ersten Einspülfunktion und einer zweiten Einspülfunktion gewählt wird, und wobei bei der zweiten Einspülfunktion lediglich das kontinuierliche Abfließen von Flüssigkeit aus dem Sammelbereich (15) über den zweiten Auslauf (19) realisiert wird, indem dann das Überschreiten des Flüssigkeitsstands mittels Begrenzung des Einströmens in den Sammelbereich (15) über das Zulaufventil (7) verhindert wird.

## Beschreibung

Die Erfindung betrifft ein Verfahren zur Gestaltung eines Einspülvorganges bei einem Wäschebehandlungsgerät, wobei bei einer Einspülvorrichtung des Wäschebehandlungsgeräts über ein Zulaufventil ein Einströmen von Flüssigkeit aus einer Zulaufleitung in einen Sammelbereich zugelassen wird, wobei ein Abfließen von Flüssigkeit aus dem Sammelbereich über einen als Überlauf am Sammelbereich gestalteten, ersten Auslauf dargestellt wird, wenn durch die im Sammelbereich angesammelte Flüssigkeit ein auf Höhe des ersten Auslaufs liegender Flüssigkeitsstand überschritten wird, und wobei bei Gestaltung des Einspülvorganges mit einer ersten Einspülfunktion das Abfließen von Flüssigkeit aus dem Sammelbereich gleichzeitig über den ersten Auslauf und über einen zweiten, unterhalb des ersten Auslaufs am Sammelbereich ausgebildeten Auslauf realisiert wird, indem das Einströmen in den Sammelbereich über das Zulaufventil unter Zulassung des Überschreitens des Flüssigkeitsstands gestaltet wird. Des Weiteren betrifft die Erfindung eine Einspülvorrichtung für ein Wäschebehandlungsgerät sowie ein Wäschebehandlungsgerät.

Wäschebehandlungsgeräte, wie Waschmaschinen oder Waschtrockner, sind üblicherweise mit Einspülvorrichtungen ausgestattet, über welche jeweils bei dem jeweiligen Wäschebehandlungsgerät Wasser zugeführt und im Weiteren in einen Laugenbehälter zur Behandlung dort befindlichen Wäschestücke eingespült werden kann. Häufig ist bei einer derartigen Einspülvorrichtung dann auch eine Einspülschale vorgesehen, welche für eine Befüllung mit Waschmittel sowie ggf. auch einem zusätzlichen Waschhilfsmittel vorgesehen ist. Im Zuge des Einspülens wird das Wasser dabei über die Einspülschale geführt und dabei mit dem Waschmittel bzw. dem Waschhilfsmittel gemischt wird. Zumeist weist eine derartige Einspülschale dabei mehrere Kammern auf, die jeweils speziell für eine Aufnahme von Waschhilfsmittel oder Waschmittel vorgesehen sind und durch welche jeweils in zugehörigen Prozessschritten gezielt Wasser geleitet wird. In einer Einspülvorrichtung werden unterschiedliche Wasserführungen zudem teilweise über Überläufe gesteuert, indem Wasser erst ab Überschreiten eines auf Höhe des jeweiligen Überlaufs liegenden Flüssigkeitsstands über den jeweiligen Überlauf abgeführt wird.

Aus der DE 10 2012 218 549 A1 geht eine Einspülvorrichtung für ein Wäschebehandlungsgerät hervor, wobei bei dieser Einspülvorrichtung ein Sammelbereich vorgesehen ist, welcher als Siphon in einem unteren Teil einer Einspülschale der Einspülvorrichtung ausgestaltet ist und als Dampf- oder Geruchsverschluss dient. Ferner weist die Einspülvorrichtung ein Zulaufventil auf, über welches ein Strömen von Wasser über eine Zulaufleitung der Einspülvorrichtung gesteuert werden kann. So kann über das Zulaufventil ein Strömen von Wasser zu der Einspülschale und im Weiteren auch in den Sammelbereich zugelassen werden, wodurch sich Wasser in dem Sammelbereich ansammelt. An dem Sammelbereich sind zwei Ausläufe vorgesehen, die dabei jeweils als Überläufe gestaltet sind.

Dabei dient der erste Auslauf als Zulauf zu einem Laugenbehälter des Wäschebehandlungsgeräts und liegt höher als der zweite Auslauf, so dass ein Ablaufen von Wasser über den ersten Auslauf erst dann stattfindet, wenn das im Sammelbereich angesammelte Wasser einen Flüssigkeitsstand auf Höhe des ersten Auslaufs überschritten hat und bereits ein Ablaufen von Wasser über den zweiten Auslauf stattfindet. Der zweite Auslauf, welcher im Querschnitt kleiner gestaltet ist, als der erste Auslauf, ist dabei bei der Einspülvorrichtung dafür vorgesehen, bei Geräteschwingungen oder Vibrationen eine Abführung von Wasser aus dem Sammelbereich zu ermöglichen und somit ein Überschwappen des Wassers über den ersten Auslauf zu verhindern, was ansonsten zu einem ungewollten Benetzen der im Laugenbehälter befindlichen Wäschestücke führen könnte. Soll das Wasser hingegen über den ersten Auslauf in Richtung des Laugenbehälters abgeführt werden, so ist über das Zulaufventil über die Zulaufleitung eine Wassermenge zuzuführen, bei welcher trotz des gleichzeitigen Abführens von Wasser über den zweiten Auslauf das Überschreiten des auf Höhe des ersten Auslaufs liegenden Flüssigkeitsstands stattfindet.

Ausgehend vom vorstehend beschriebenen Stand der Technik ist es nun die Aufgabe der vorliegenden Erfindung bei einem Wäschebehandlungsgerät Einspülvorgänge mit unterschiedlichen Flüssigkeitsführungen zu verwirklichen, wobei dies dabei bei niedrigem Herstellungsaufwand möglich sein soll.

Diese Aufgabe wird aus verfahrenstechnischer Sicht ausgehend vom Oberbegriff des Anspruchs 1 in Verbindung mit dessen kennzeichnenden Merkmalen gelöst. Eine vorrichtungstechnische Lösung der Aufgabe erfolgt ausgehend vom Oberbegriff des Anspruchs 10 in Verbindung mit dessen kennzeichnenden Merkmalen. Die hierauf jeweils folgenden, abhängigen Ansprüche geben jeweils vorteilhafte Weiterbildungen der Erfindung wieder. Zudem betrifft noch Anspruch 19 ein Wäschebehandlungsgerät mit einer erfindungsgemäßen Einspülvorrichtung.

Gemäß dem nebengeordneten Anspruch 1 wird bei einem Verfahren zur Gestaltung eines Einspülvorganges bei einem Wäschebehandlungsgerät bei einer Einspülvorrichtung des Wäschebehandlungsgeräts über ein Zulaufventil ein Einströmen von Flüssigkeit aus einer Zulaufleitung in einen Sammelbereich zugelassen, wobei ein Abfließen von Flüssigkeit aus dem Sammelbereich über einen als Überlauf am Sammelbereich gestalteten, ersten Auslauf dargestellt wird, wenn durch die im Sammelbereich angesammelte Flüssigkeit ein auf Höhe des ersten Auslaufs liegender Flüssigkeitsstand überschritten wird. Bei Gestaltung des Einspülvorganges mit einer ersten Einspülfunktion wird das Abfließen von Flüssigkeit aus dem Sammelbereich gleichzeitig über den ersten Auslauf und über einen zweiten, unterhalb des ersten Auslaufs am Sammelbereich ausgebildeten Auslauf realisiert, indem das Einströmen in den Sammelbereich über das Zulaufventil unter Zulassung des Überschreitens des Flüssigkeitsstands gestaltet wird.

Bei der erfindungsgemäßen Gestaltung eines Einspülvorganges wird also Flüssigkeit, bevorzugt Wasser, einem Sammelbereich einer Einspülvorrichtung aus einer Zulaufleitung zugeführt, indem diese Zuführung über ein Zulaufventil ermöglicht wird, welches dazu zwischen dem Sammelbereich und der Zulaufleitung vorgesehen ist. Insbesondere lässt das Zulaufventil das Einströmen in den Sammelbereich dadurch zu, dass das Zulaufventil zumindest in einen teilgeöffneten Zustand überführt wird, in welchem das Zulaufventil ein Strömen der Flüssigkeit aus der Zulaufleitung in Richtung des Sammelbereichs zulässt. Bevorzugt wird die Zulaufleitung aus einem Wasseranschluss des Wäschebehandlungsgeräts mit Flüssigkeit gespeist, wobei dies hierbei insbesondere mit einem Zulaufvolumenstrom dargestellt wird, welcher bevorzugt in der Zulaufleitung auf einen Oberwert begrenzt wird, beispielsweise 10 l/min.

Der Sammelbereich ist für ein Ansammeln von Flüssigkeit vorgesehen, wozu der Sammelbereich insbesondere einen Sammelraum als Volumen bildet, in welchem sich die aus der Zulaufleitung zugeführte Flüssigkeit sammeln kann. Für eine Abführung von Flüssigkeit aus dem Sammelraum ist der Sammelbereich mit einem ersten Auslauf und einem zweiten Auslauf ausgestattet, von welchen der erste Auslauf als Überlauf gestaltet ist. So findet über den ersten Auslauf dann ein Abfließen von in dem Sammelbereich angesammelter Flüssigkeit statt, wenn ein Flüssigkeitsstand der angesammelten Flüssigkeit eine Höhe übersteigt, auf welcher der erste Auslauf am Sammelbereich ausgestaltet ist. Der zweite Auslauf liegt unterhalb des ersten Auslaufs und ist somit im Vergleich zum ersten Auslauf auf einer geringeren Höhe am Sammelbereich ausgebildet, wodurch ein Abfließen von im Sammelbereich angesammelter Flüssigkeit über den zweiten Auslauf schon bei einem niedrigeren Flüssigkeitsstand der Flüssigkeit stattfindet, als das Abfließen über den ersten Auslauf.

Bei dem erfindungsgemäßen Verfahren kann der Einspülvorgang zudem in einer ersten Einspülfunktion gestaltet werden, in welchem das gleichzeitige Abfließen aus dem Sammelbereich über den ersten Auslauf und den zweiten Auslauf dargestellt wird. Da hierfür dementsprechend eine Ansammlung von Flüssigkeit im Sammelbereich unter Überschreitung des auf Höhe des ersten Auslaufs liegenden Flüssigkeitsstands erforderlich ist, wird über das Zulaufventil das Einströmen in den Sammelbereich so realisiert, dass es zum Überschreiten dieses Flüssigkeitsstands kommt. Ganz besonders bevorzugt ermöglicht das Zulaufventil dabei im Rahmen der Durchführung der ersten Einspülfunktion ein ununterbrochenes Einströmen in den Sammelbereich, um die Überschreitung des Flüssigkeitsstands möglichst rasch herbeizuführen und bei laufender, erster Einspülfunktion aufrechtzuerhalten. Insbesondere wird das Zulaufventil dabei vollständig geöffnet, um ein möglichst ungehindertes Einströmen in den Sammelbereich zu realisieren, d.h. bei einer möglichst geringen Verminderung des über die Zulaufleitung darstellbaren Zulaufvolumenstromes.

Insbesondere wird über den ersten Auslauf eine Zuführung der ablaufenden Flüssigkeit zu einem Dosierbereich für Waschmittel oder Waschhilfsmittel, insbesondere Weichspüler, vorgenommen. Die über den ersten Auslauf auslaufende Flüssigkeit wird also bevorzugt einem Dosierbereich zugeleitet, welcher für die Aufnahme von Waschmittel oder Waschhilfsmittel vorgesehen ist, so dass es in dem Dosierbereich dann zu einer Vermischung der zugeführten Flüssigkeit mit hier befindlichem Wasch- oder Waschhilfsmittel kommen kann.

Alternativ, bevorzugt aber ergänzend zu der vorgenannten Variante wird über den zweiten Auslauf insbesondere eine Zuführung der ablaufenden Flüssigkeit zu einem Laugenbehälter oder einem Dosierbereich für Waschmittel oder Waschhilfsmittel vorgenommen. Im erstgenannten Fall wird also die über den zweiten Auslauf abgeführte Flüssigkeit einem Laugenbehälter des Wäschebehandlungsgeräts zugeführt, wobei alternativ dazu auch eine Zuführung zu einem Dosierbereich realisiert sein kann, welcher einer Aufnahme von Waschmittel oder Waschhilfsmittel dient und in dem in der Folge ein Mischen der zugeführten Flüssigkeit mit dem Wasch- oder Waschhilfsmittel erfolgen kann.

Gemäß dem nebengeordneten Anspruch 1 umfasst die Erfindung nun die technische Lehre, dass in dem Sammelbereich angesammelte Flüssigkeit kontinuierlich über den zweiten Auslauf abfließt. Des Weiteren wird bei der Gestaltung des Einspülvorgangs zwischen der ersten Einspülfunktion und einer zweiten Einspülfunktion gewählt, wobei bei der zweiten Einspülfunktion lediglich das kontinuierliche Abfließen von Flüssigkeit aus dem Sammelbereich über den zweiten Auslauf realisiert wird, indem dann das Überschreiten des Flüssigkeitsstands mittels Begrenzung des Einströmens in den Sammelbereich über das Zulaufventil verhindert wird.

Mit anderen Worten wird über den zweiten Auslauf also ein permanentes Auslaufen der in dem Sammelbereich angesammelten Flüssigkeit realisiert, d.h. bei Ansammlung von Flüssigkeit in dem Sammelbereich findet kontinuierlich ein Abfließen über den zweiten Auslauf statt. Ferner wird der Einspülvorgang entweder in der ersten Einspülfunktion oder in einer zweiten Einspülfunktion durchgeführt, wozu eine der beiden möglichen Einspülfunktionen gewählt wird. Im Unterschied zu der ersten Einspülfunktion findet dabei bei der zweiten Einspülfunktion lediglich das kontinuierliche Abfließen der in dem Sammelbereich angesammelten Flüssigkeit über den zweiten Auslauf statt, wozu das Zulaufventil die Überschreitung des Flüssigkeitsstands durch Einschränkung des Einströmens von Flüssigkeit in den Sammelbereich unterbindet.

Eine derartige Gestaltung eines Einspülvorganges hat dabei den Vorteil, dass durch Wahl zwischen den beiden Einspülfunktionen über das einzelne Zulaufventil eine dahingehende Auswahl getroffen werden kann, ob die im Sammelbereich angesammelte Flüssigkeit lediglich über den zweiten Auslauf abfließt oder zusätzlich zum zweiten Auslauf auch über den ersten Auslauf abgeführt wird. Dadurch kann beispielsweise bei der zweiten Einspülfunktion lediglich eine Zuführung zu einem Laugenbehälter des Wäschebehandlungsgeräts vorgenommen werden, während bei der ersten Einspülfunktion auch eine Zuführung zu einem Dosierbereich stattfindet, um hier ein Mischen der Flüssigkeit mit Waschmittel oder Waschhilfsmittel zu realisieren. Die Wahl der Flüssigkeitsführung kann bei der Einspülvorrichtung mit einer geringen Anzahl an Komponenten, nämlich durch Zusammenspiel des Sammelbereichs mit dem einen Zulaufventil, verwirklicht werden, wodurch die Gestaltung des Einspülvorganges mit niedrigem Herstellungsaufwand durchgeführt werden kann.

Für das kontinuierliche Abfließen aus dem zweiten Auslauf ist der zweite Auslauf bevorzugt in einem in Einbaulage des Sammelbereich vertikal möglichst weit unten liegenden Bereich des Sammelbereichs ausgestaltet, insbesondere bodenseitig realisiert. Hierdurch wird sichergestellt, dass in dem Sammelbereich angesammelte Flüssigkeit stets über den zweiten Auslauf aus dem Sammelbereich abfließen kann.

Bei der zweiten Einspülfunktion wird das Überschreiten des auf Höhe des ersten Auslaufs liegenden Flüssigkeitsstands verhindert, indem das Zulaufventil das Einströmen der Flüssigkeit in den Sammelbereich entsprechend begrenzt. Dazu wird die im Zuge der zweiten Einspülfunktion dem Sammelbereich zugeführte Menge an Flüssigkeit über das Zulaufventil bevorzugt so eingestellt, dass unter Berücksichtigung der kontinuierlich über den zweiten Auslauf abfließenden Menge an Flüssigkeit die Ansammlung der Flüssigkeit im Sammelbereich nie die Höhe des ersten Auslaufs überschreitet. Ganz besonders bevorzugt erfolgt diese Einstellung dabei derartig, dass ein aktueller Flüssigkeitsstand der Flüssigkeit im Sammelbereich auf jeden Fall unterhalb der Höhe des ersten Auslaufs verbleibt.

Entsprechend einer Ausführungsform der Erfindung wird das Zulaufventil bei der zweiten Einspülfunktion getaktet zwischen einem vollständig geöffneten Zustand, in dem das Zulaufventil ein Strömen von Flüssigkeit über die Zulaufleitung zu dem Sammelbereich möglichst ungehindert zulässt, und einem vollständig geschlossenen Zustand umgeschaltet, in welchem das Zulaufventil das Strömen von Flüssigkeit über die Zulaufleitung zu dem Sammelbereich unterbindet. Dabei wird durch das getaktete Umschalten das Überschreiten des auf Höhe des ersten Auslaufs liegenden Flüssigkeitsstands verhindert. In diesem Fall weist das Zulaufventil also zwei Schaltzustände auf, nämlich den vollständig geöffneten Zustand und den vollständig geschlossenen Zustand, wobei die in den Sammelbereich einströmende Flüssigkeitsmenge im Zuge der zweiten Einspülfunktion dadurch begrenzt wird, dass das Zulaufventil in einer Taktung zwischen den beiden Schaltzuständen umgeschaltet wird. Hierdurch kann auf einfache Art und Weise ein Überschreiten des auf Höhe des ersten Auslaufs liegenden Flüssigkeitsstands verhindert werden, indem nach Zuführung einer gewissen Flüssigkeitsmenge im vollständig geöffneten Zustand und unter Berücksichtigung der kontinuierlich über den zweiten Auslauf abfließenden Menge an Flüssigkeit in den vollständig geschlossenen Zustand übergewechselt wird, um dann ein Abfließen einer bestimmten Flüssigkeitsmenge über den zweiten Auslauf abzuwarten, bevor wieder in den vollständig geöffneten Zustand des Zulaufventils umgeschaltet wird. Gemittelt ergibt sich dadurch bei der zweiten Einspülfunktion ein Einströmvolumenstrom, bei welchem die dem Sammelbereich zuströmende Flüssigkeitsmenge nicht das Überschreiten des auf Höhe des ersten Auslaufs liegenden Flüssigkeitsstands herbeiführt.

Alternativ dazu könnte das Zulaufventil bei der zweiten Einspülfunktion aber das Einströmen in den Sammelbereich auch dadurch begrenzen, indem das Zulaufventil als Proportionalventil gestaltet und bei Durchführung der zweiten Einspülfunktion ununterbrochen in einem teilweise geöffneten Zustand einen Einströmvolumenstrom einstellt, bei welchem unter Berücksichtigung der kontinuierlich über den zweiten Auslauf abfließenden Menge an Flüssigkeit das Überschreiten des auf Höhe des ersten Auslaufs liegender Flüssigkeitsstands ausgeschlossen ist.

In Weiterbildung der Ausführungsform mit dem getakteten Umschalten des Zulaufventils wird dieses getaktete Umschalten in Abhängigkeit eines über die Zulaufleitung bereitstellbaren Zulaufvolumenstroms vorgenommen. In vorteilhafter Weise wird das Umschalten des Zulaufventils dann also in Abhängigkeit eines Volumenstroms gesteuert, der aus der Zulaufleitung überhaupt bereitgestellt werden kann und welcher somit auch zumindest mittelbar beeinflusst, wie schnell sich Flüssigkeit im Sammelbereich ansammelt und dementsprechend auch den auf Höhe des ersten Auslaufs liegenden Flüssigkeitsstand erreicht. Dieser Zulaufvolumenstrom kann dabei mittels eines Sensors ermittelt werden, wobei die Ermittlung hierbei bevorzugt im Rahmen eines initialen Einspülvorganges durchgeführt wird. Dieser initiale Einspülvorgang könnte dabei als Waschgang gestaltet sein, bei welchem eine Bedienperson des Wäschebehandlungsgeräts insbesondere dazu aufgefordert wird, den Waschgang ohne Wäsche und ohne Wasch- und/oder Waschhilfsmittel durchzuführen. Während dieses Waschgangs wird der Zulaufvolumenstrom dann bevorzugt gemessen und der Bedienperson mitgeteilt. Der Waschgang könnte dann auch zusätzlich der Reinigung des Wäschebehandlungsgeräts von bspw. Produktionsrückständen (z.B. Öle in der Trommel) und der Justierung einer evtl. vorhandenen Wäschewaage dienen.

Alternativ oder ergänzend dazu könnte der Zulaufvolumenstrom auch berechnet werden, wobei die Berechnung hierbei insbesondere basierend auf einem in einem Laugenbehälter des Wäschebehandlungsgeräts gemessenen Druck durchgeführt wird. Hierdurch kann dann bevorzugt der Füllstand von Wasser/Lauge im Laugenbehälter berechnet und mit Kenntnis der Laugenbehältergeometrie über die Steigung des Füllstands über die Zeit der Zulaufvolumenstrom berechnet werden.

Es ist eine vorteilhafte Ausführungsform der Erfindung, dass das Einströmen der Flüssigkeit in den Sammelbereich aus einem Vorsammelbereich vorgenommen wird, welchem dazu Flüssigkeit aus der Zulaufleitung über das Zulaufventil zugeführt und im Weiteren über mindestens einen Übertritt aus dem Vorsammelbereich in den Sammelbereich geleitet wird. Hierbei wird ein Abfließen von Flüssigkeit aus dem Vorsammelbereich dann über einen weiteren, am Vorsammelbereich als Überlauf gestalteten und höher als der mindestens eine Übertritt liegenden Auslauf dargestellt, wenn durch die im Vorsammelbereich angesammelten Flüssigkeit im Vorsammelbereich ein auf Höhe des weiteren Auslaufs liegender Flüssigkeitsstand überschritten wird. Dies hat den Vorteil, dass sich beim Überschreiten des auf Höhe des weiteren Auslaufs liegenden Flüssigkeitsstands ein konstanter Volumenstrom einstellt, mit welchen die Flüssigkeit aus dem Vorsammelbereich über den mindestens einen Übertritt in den Sammelbereich abfließt. Dadurch kann insbesondere in Kombination mit einem getakteten Umschalten des Zulaufventils eine Ansteuerung des Zulaufventils vereinfacht werden, da aufgrund des konstanten Volumenstroms dann einfacher auf den Zeitpunkt geschlossen werden kann, ab welchem der auf Höhe des ersten Auslaufs liegende Flüssigkeitsstand überschritten werden würde. Bevorzugt ist der Vorsammelbereich dabei von seinem Volumen her kleiner gestaltet, als der Sammelbereich, um ein möglichst schnelles Befüllen des Vorsammelbereichs und damit Erreichen des auf Höhe des weiteren Auslaufs des Vorsammelbereichs liegenden Flüssigkeitsstands zu erreichen.

Alternativ zu der vorgenannten Ausführungsform strömt aus der Zulaufleitung über das Zulaufventil zugeführte Flüssigkeit direkt in den Sammelbereich ein, d.h. der Sammelbereich ist unmittelbar mit dem Zulaufventil verbunden, insbesondere über ein zwischenliegendes Leitungsvolumen.

In Weiterbildung der Erfindung wird die in dem Sammelbereich angesammelte Flüssigkeit im Sammelbereich mit einem Waschmittel vermischt. In diesem Fall fungiert also der Sammelbereich selbst als Dosierbereich, in welchen durch eine Bedienperson des Wäschebehandlungsgeräts eindosiert und bei der Zuführung von Flüssigkeit zum Sammelbereich mit der Flüssigkeit vermischt werden kann. Ganz besonders bevorzugt dient der Sammelbereich aber lediglich als Puffervolumen und ist insbesondere nicht für eine Eindosierung von Wasch- oder Waschhilfsmittel zugänglich.

Gemäß dem nebengeordneten Anspruch 10 umfasst eine Einspülvorrichtung für ein Wäschebehandlungsgerät einen Sammelbereich, welcher für ein Ansammeln von Flüssigkeit vorgesehen ist. Dabei weist der Sammelbereich einen ersten Auslauf auf, welcher als Überlauf gestaltet ist und der ein Abfließen aus dem Sammelbereich ermöglicht, wenn die im Sammelbereich angesammelte Flüssigkeit einen auf Höhe des ersten Auslaufs liegenden Flüssigkeitsstand überschreitet. Zwischen einer Zulaufleitung und dem Sammelbereich ist ferner ein Zulaufventil vorgesehen, über welches ein Einströmen von Flüssigkeit aus der Zulaufleitung in den Sammelbereich beeinflusst werden kann. Zudem weist der Sammelbereich einen zweiten, unterhalb des ersten Auslaufs liegenden Auslauf auf. Das Zulaufventil kann zum einen zur Darstellung einer ersten Einspülfunktion betrieben werden und lässt dann das Einströmen von Flüssigkeit in den Sammelbereich unter Überschreitung des Flüssigkeitsstands zu.

Der Sammelbereich ist durch ein Gehäuse oder einen Gehäuseabschnitt gebildet, welches bzw. welcher einen Sammelraum des Sammelbereichs für das Ansammeln von Flüssigkeit definiert. Dabei ist dieser Sammelraum bevorzugt zumindest durch einen Boden des Gehäuses bzw. des Gehäuseabschnitts sowie ringsum auf den Boden aufbauende Wände des Gehäuses bzw. des Gehäuseabschnitts eingegrenzt. Für die Zuführung von Flüssigkeit zum Sammelbereich ist der Sammelbereich insbesondere mit einem Zulauf versehen, an welchem Flüssigkeit in den Sammelbereich einströmen kann. Dabei kann das Zulaufventil im Rahmen der Erfindung abströmseitig nur mit diesem Zulauf des Sammelbereichs in Verbindung stehen, so dass die aus der Zulaufleitung über das Zulaufventil durchgelassene Flüssigkeitsmenge vollständig über den Zulauf in den Sammelbereich gelangt. Alternativ können aber zwischen dem Zulaufventil und dem Zulauf des Sammelbereich weitere flüssigkeitsführende Bereiche vorgesehen sein, wobei dann ggf. auch nur ein Teil der über das Zulaufventil durchgelassene Flüssigkeitsmenge aus der Zulaufleitung dem Zulauf des Sammelbereich zugeführt wird.

Bei dem Sammelbereich sind ein erster Auslauf und ein zweiter Auslauf vorgesehen, wobei der erste Auslauf hierbei als Überlauf gestaltet ist, an welchem Flüssigkeit aus dem Sammelbereich austreten kann, sobald die im Sammelbereich angesammelte Flüssigkeit mit ihrem Flüssigkeitsstand eine Höhe überschreitet, auf welcher der erste Auslauf bei dem Sammelbereich ausgestaltet ist. Der zweite Auslauf liegt niedriger als der erste Auslauf, so dass ein Abfließen von Flüssigkeit aus dem Sammelbereich über den zweiten Auslauf bereits dann stattfindet, wenn der Flüssigkeitsstand der angesammelten Flüssigkeit noch nicht die Höhe des ersten Auslaufs erreicht hat.

Über das zwischen der Zulaufleitung und dem Sammelbereich angeordnete Zulaufventil kann das Einströmen von Flüssigkeit aus der Zulaufleitung in den Sammelbereich beeinflusst werden, wobei das Zulaufventil dabei zumindest einen vollständig geöffneten und einen vollständig geschlossenen Zustand darstellen kann, um eine Führung von Flüssigkeit aus der Zulaufleitung in den Sammelbereich entweder zuzulassen oder vollständig zu unterbinden. Zur Darstellung einer ersten Einspülfunktion der Einspülvorrichtung kann das Zulaufventil dann derartig betrieben werden, dass es infolge des Einströmens der Flüssigkeit in den Sammelbereich zu der Überschreitung des auf Höhe des ersten Auslaufs liegenden Flüssigkeitsstands kommt, wodurch dann in der Folge Flüssigkeit aus dem Sammelbereich sowohl über den ersten Auslauf, als auch über den zweiten Auslauf abfließt.

Entsprechend dem nebengeordneten Anspruch 10 umfasst die Erfindung die technische Lehre, dass der zweite Auslauf ein kontinuierliches Abfließen von dem Sammelbereich angesammelte Flüssigkeit aus dem Sammelbereich ermöglicht. Des Weiteren kann das Zulaufventil zum anderen zur Darstellung einer zweiten Einspülfunktion betrieben werden und verhindert dann das Überschreiten des Flüssigkeitsstands mittels Begrenzung des Einströmens in den Sammelbereich. Mit anderen Worten ist der zweite Auslauf also an dem Sammelbereich der erfindungsgemäßen Einspülvorrichtung derartig ausgestaltet, dass in dem Sammelbereich angesammelte Flüssigkeit ständig aus dem Sammelbereich abfließen kann. Außerdem kann das Zulaufventil noch für die Durchführung einer zweiten Einspülfunktion derartig betätigt werden, dass das Zulaufventil das Einströmen der Flüssigkeit in den Sammelbereich begrenzt und hierdurch das Überschreiten des auf Höhe des ersten Auslaufs liegenden Flüssigkeitsstands verhindert.

Eine derartige Ausgestaltung einer Einspülvorrichtung hat dabei den Vorteil, dass hierdurch durch Zusammenspiel des Zulaufventils mit dem Sammelbereich eine Auswahl getroffen werden kann, ob Flüssigkeit aus dem Sammelbereich lediglich über den zweiten Auslauf abgeführt wird oder zusätzlich dazu auch über den ersten Auslauf abfließt. Dies lässt sich dabei mit niedrigem Herstellungsaufwand realisieren, da diese Auswahl in Zusammenspiel des Sammelbereichs mit einem einzigen Zulaufventil und durch dessen erfindungsgemäßen Betrieb entweder zur Realisierung der ersten Einspülfunktion oder zur Darstellung der zweiten Einspülfunktion ermöglicht wird.

Gemäß einer Ausgestaltungsmöglichkeit der Erfindung ist der zweite Auslauf bodenseitig am Sammelbereich ausgestaltet. Hierdurch kann das kontinuierliche Abfließen von im Sammelbereich angesammelter Flüssigkeit über den zweiten Auslauf auf zuverlässige Weise verwirklicht werden. Alternativ, bevorzugt aber ergänzend dazu ist der zweite Auslauf durch mindestens eine Öffnung gebildet. Im Rahmen der Erfindung kann der zweite Auslauf dabei durch genau eine Öffnung realisiert sein, die hierbei einen rechteckigen oder kreisrunden Querschnitt aufweisen kann. Es besteht jedoch alternativ dazu die Möglichkeit, den zweiten Auslauf durch mehrere Öffnungen abzubilden, die dabei insbesondere dann jeweils mit je einem kreisrunden Querschnitt ausgeführt sind.

Entsprechend einer Ausführungsform der Erfindung kann das Zulaufventil zwischen einem vollständig geöffneten Zustand, in dem das Zulaufventil ein Strömen von Flüssigkeit über die Zulaufleitung zu dem Sammelbereich möglichst ungehindert zulässt, und einem vollständig geschlossenen Zustand umgeschaltet werden, in welchem das Zulaufventil das Strömen von Flüssigkeit über die Zulaufleitung zu dem Sammelbereich unterbindet. Dabei kann das Zulaufventil beim Betrieb zur Darstellung der zweiten Einspülfunktion getaktet zwischen dem vollständig geöffneten Zustand und dem vollständig geschlossenen Zustand umgeschaltet werden. Hierdurch lässt sich die zweite Einspülfunktion bei der erfindungsgemäßen Einspülvorrichtung auf einfache Art und Weise realisieren, indem das Zulaufventil als Schaltventil mit zwei diskreten Schaltstellungen ausgeführt wird, von welchen das Zulaufventil in der einen Schaltstellung das Strömen von Flüssigkeit aus der Zulaufleitung in Richtung des Sammelbereich vollständig unterbindet sowie in der anderen Schaltstellung andererseits möglichst zulässt. Im Rahmen der Erfindung könnte das Zulaufventil aber auch als Proportionalventil gestaltet sein, welches neben einem vollständig geöffneten Zustand und einem vollständig geschlossenen Zustand auch einen teilweise geöffneten Zustand realisieren und damit die zum Sammelbereich strömende Flüssigkeit drosseln kann.

Es ist eine weitere Ausgestaltungsmöglichkeit der Erfindung, dass der erste Auslauf einen Übergang zu einem Dosierbereich für Waschmittel oder Waschhilfsmittel, insbesondere Weichspüler, bildet. Alternativ oder ergänzend dazu bildet der zweite Auslauf einen Übergang zu einem Dosierbereich für Waschmittel oder Waschhilfsmittel oder stellt einen Ablauf zu einem Laugenbehälter dar. Ganz besonders bevorzugt bildete erste Auslauf einen Übergang zu einem Dosierbereich für Waschhilfsmittel in Form von Weichspüler, während der zweite Auslauf einen Ablauf zu einem Laugenbehälter des Wäschebehandlungsgeräts realisiert. In dem Dosierbereich für Weichspüler kann dann auf dem Fachmann prinzipiell bekannte Weise ein hydraulischer Heber zum Abführen eines Gemisches aus Flüssigkeit und Weichspüler vorgesehen sein. In Weiterbildung einer der vorgenannten stehend beschriebenen Varianten könnte der Sammelbereich dann mit dem jeweiligen Dosierbereich einstückig als Einspülschale ausgebildet sein. Bei der bevorzugten Variante, bei welcher neben dem Sammelbereich noch ein Dosierbereich für Weichspüler vorgesehen ist, ist der Dosierbereich dann insbesondere direkt neben sowie im Wesentlichen auf Höhe des Sammelbereichs liegend angeordnet. Dient der zweite Auslauf einer Zuführung zu einem Dosierbereich für Waschmittel, so ist dieser Dosierbereich bei Zusammenfassung mit dem Sammelbereich zu einer Einspülschale insbesondere unterhalb des Sammelbereich liegend ausgestaltet. Hierbei ist der zweite Auslauf dann insbesondere durch mehrere Öffnungen gebildet, um eine Art Dusche für eine bessere Mischung des abgeführten Wassers mit dem Waschmittel zu verwirklichen.

Alternativ dazu ist es im Rahmen der Erfindung aber auch denkbar, dass der Sammelbereich räumlich beabstandet zu den Bereichen angeordnet ist, welchen Flüssigkeit über den ersten Auslauf und über den zweiten Auslauf jeweils zugeführt wird. Dabei könnte ein Dosierbereich für Waschhilfsmittel beispielsweise im Bereich einer Beschickungsöffnung des Wäschebehandlungsgeräts vorgesehen sein, wobei der erste Auslauf dann innerhalb des Wäschebehandlungsgeräts hydraulisch mit einer Manschette verbunden ist, über welche Flüssigkeit dann in den Dosierbereich einlaufen kann.

Es ist eine vorteilhafte Ausführungsform der Erfindung, dass zudem ein Vorsammelbereich vorgesehen ist, welchem Flüssigkeit über das Zulaufventil aus der Zulaufleitung zuführbar und der über mindestens einen Übertritt mit dem Sammelbereich verbunden ist. Dabei weist der Vorsammelbereich einen als Überlauf gestalteten, weiteren Auslauf auf, welcher am Vorsammelbereich höher liegend als der mindestens eine Übertritt ausgestaltet ist. In vorteilhafter Weise kann hierdurch das Einströmen der Flüssigkeit in den Sammelbereich mit einem konstanten Volumenstrom realisiert werden, wenn durch die im Vorsammelbereich angesammelte Flüssigkeit ein auf Höhe des weiteren Auslaufs liegender Flüssigkeitsstand überschritten wird. Dadurch kann insbesondere in Kombination mit einem getakteten Umschalten des Zulaufventils eine Ansteuerung des Zulaufventils vereinfacht werden, da hierdurch dann einfacher auf den Zeitpunkt geschlossen werden kann, ab welchem der auf Höhe des ersten Auslaufs liegende Flüssigkeitsstand überschritten werden würde. Bevorzugt ist der Vorsammelbereich dabei von seinem Volumen her kleiner gestaltet, als der Sammelbereich, um ein möglichst schnelles Befüllen des Vorsammelbereichs und damit Erreichen des auf Höhe des weiteren Auslaufs des Vorsammelbereichs liegenden Flüssigkeitsstands zu erreichen.

Alternativ zu der vorgenannten Ausführungsform strömt aus der Zulaufleitung über das Zulaufventil zugeführte Flüssigkeit direkt in den Sammelbereich ein, d.h. der Sammelbereich ist unmittelbar mit dem Zulaufventil verbunden, insbesondere über ein zwischenliegendes Leitungsvolumen.

In Weiterbildung der Erfindung kann in den Sammelbereich mindestens eine Einlage eingelegt werden, mit deren Einlegen die Höhe des ersten Auslaufs und/oder eine Abmessung des zweiten Auslaufs und/oder ein Volumen des Sammelbereichs veränderbar ist. Hierdurch kann der Sammelbereich auf einfache Art und Weise an unterschiedliche Leitungsdrücke und damit auch Zulaufvolumenströme der Zulaufleitung angepasst werden.

Gegenstand der Erfindung ist zudem ein Wäschebehandlungsgerät, bei welchem es sich um eine Waschmaschine oder einen Waschtrockner handeln kann. Dieses Wäschebehandlungsgerät umfasst dabei eine Einspülvorrichtung nach einer oder mehrerer der vorstehend beschriebenen Varianten. Bevorzugt kann ein Einspülvorgang bei diesem Wäschebehandlungsgerät gemäß einer oder mehrerer der vorstehend beschriebenen Varianten eines Verfahrens verwirklicht werden.

Vorteilhafte Ausführungsformen der Erfindung, die nachfolgend erläutert werden, sind in den Zeichnungen dargestellt. Es zeigt:
- Fig. 1: eine schematische Ansicht eines Wäschebehandlungsgeräts;
- Fig. 2 und 3: Ansichten einer Einspülschale einer Einspülvorrichtung des Wäschebehandlungsgerät aus Fig. 1, entsprechend einer ersten Ausführungsform der Erfindung; und
- Fig. 4 und 5: Ansichten einer Einspülschale einer Einspülvorrichtung des Wäschebehandlungsgerät aus Fig. 1, entsprechend einer zweiten Ausgestaltungsmöglichkeit der Erfindung.

Aus Fig. 1 geht eine schematische Ansicht eines Wäschebehandlungsgeräts 1 hervor, bei welchem es sich um eine Waschmaschine oder einen Waschtrockner handelt. Das Wäschebehandlungsgerät 1 umfasst ein Gerätegehäuse 2, in welchem eine - vorliegend nicht weiter dargestellte - Trommel drehbar gelagert ist. Das Gerätegehäuse 2 ist ferner mit einer Beschickungsöffnung 3 versehen, über die zu behandelnde Wäschestücke in die Trommel eingebracht werden können.

Das Wäschebehandlungsgerät 1 verfügt über eine Einspülvorrichtung 4, welche entsprechend einer ersten Ausführungsform der Erfindung ausgebildet ist und eine Einspülschale 5 umfasst. Die Einspülschale 5 ist in dem Gerätegehäuse 2 in einer Einschuböffnung aufgenommen, wobei der Einspülschale 5 Flüssigkeit in Form von Wasser aus einer Zulaufleitung 6 zugeführt werden kann, indem ein zwischenliegendes Zulaufventil 7 eine Verbindung zwischen einem Zulauf 8 der Einspülschale 5 und der Zulaufleitung 6 herstellt. Darüber hinaus verfügt die Einspülschale 5 noch über zwei Abläufe 9 und 10, an denen jeweils je eine Ablaufleitung 11 bzw. 12 angebunden ist. Über die Ablaufleitungen 11 und 12 ist dabei jeweils je eine Zuführung zu einem - vorliegend nicht weiter gezeigten - Laugenbehälter des Wäschebehandlungsgeräts 1 realisierbar.

In den Fig. 2 und 3 ist die Einspülschale 5 nun jeweils einzeln dargestellt, wobei Fig. 2 dabei eine perspektivische Ansicht und Fig. 3 eine Schnittansicht der Einspülschale 5 zeigt. Die als Kunststoffteil ausgeführte Einspülschale 5 verfügt über einen Dosierbereich 13, welcher für ein Befüllen mit Waschhilfsmittel in Form von Weichspüler vorgesehen ist. Für das Befüllen kann die Einspülschale 5 so weit aus dem Gerätegehäuse 2 herausgezogen werden, dass der Dosierbereich 13 für eine Bedienperson des Wäschebehandlungsgeräts 1 zugänglich ist. Der Dosierbereich 13 ist zudem mit einem in Fig. 3 zu sehenden hydraulischen Heber 14 ausgestattet, über welchen der mit Wasser vermischte Weichspüler auf dem Fachmann bekannte Weise zu dem Ablauf 9 der Einspülschale 5 abgeführt werden kann.

Benachbart zu dem Dosierbereich 13 weist die Einspülschale 5 zudem einen Sammelbereich 15 auf, der einstückig mit dem Dosierbereich 13 ausgestaltet ist und mit einem quaderförmigen Gehäuseabschnitt 16 der Einspülschale 5 einen zu einer Oberseite der Einspülschale 5 hin offenen Sammelraum 17 begrenzt. Im eingeschobenen Zustand der Einspülschale 5 mündet der - in den Fig. 2 und 3 nicht gezeigte - Zulauf 8 oberhalb des Sammelraumes 17, so dass dem Zulauf 8 zugeführtes Wasser in den Sammelbereich 15 einströmen und sich im Sammelraum 17 ansammeln kann.

Der Sammelbereich 15 ist mit zwei Ausläufen 18 und 19 ausgestattet, von welchen der Auslauf 18 als Überlauf gestaltet ist, während der Auslauf 19 bodenseitig am Sammelbereich 15 vorgesehen ist und den Ablauf 10 der Einspülschale 5 bildet. Aufgrund der bodenseitigen Ausgestaltung des Auslaufs 19 kann im Sammelraum 17 des Sammelbereichs 15 angesammeltes Wasser kontinuierlich über den Auslauf 19 in den Ablauf 10 abfließen, wohingegen ein Abfließen von Wasser über den Auslauf 18 erst dann stattfindet, wenn das im Sammelraum 17 des Sammelbereichs 15 angesammelte Wasser einen Flüssigkeitsstand überschreitet, der auf Höhe des Auslaufs 18 liegt. Bei diesem Überschreiten kommt es dann zu einem Abfließen der den Flüssigkeitsstand überschreitenden Wassermenge in den benachbarten Dosierbereich 13, wo sich das Wasser mit dem dort befindlichen Weichspüler mischen kann und bei Erreichen eines bestimmten Stands im Dosierbereich 13 über den hydraulischen Heber 14 in den Ablauf 9 abgeführt wird.

Bei der Gestaltung eines Einspülvorganges können über die erfindungsgemäße Einspülvorrichtung je nach Prozessschritt des Wäschebehandlungsgeräts 1 zwei unterschiedliche Einspülfunktionen realisiert werden. Die beiden Einspülfunktionen werden dabei über das Zulaufventil 7 in Zusammenspiel mit dem Sammelbereich 15 realisiert, wobei das Zulaufventil 7 als Wegeventil zwei unterschiedliche Schaltstellungen einnehmen kann, nämlich zum einen einen vollständig geöffneten Zustand sowie zum anderen einen vollständig geschlossenen Zustand.

Zur Realisierung der ersten Einspülfunktion, bei welcher dem Sammelbereich 15 zugeführtes Wasser sowohl über den Ablauf 10, als auch über den Ablauf 9 zum Laugenbehälter geführt wird und damit in dem Dosierbereich 13 mit Weichspüler vermischt werden kann, wird das Zulaufventil 7 in seinen vollständig geöffneten Zustand überführt. Daraufhin strömt das Wasser aus der Zulaufleitung 6 in den Sammelraum 17 des Sammelbereichs 15 ein, von wo es zum einen über den Auslauf 19 in den Ablauf 10 gelangt sowie ab Überschreiten des auf Höhe des Auslass 18 liegenden Flüssigkeitsstands zum anderen in den Dosierbereich 13 abläuft, sich dort mit dem eingefüllten Weichspüler vermischt und im Folgenden ab Erreichen eines bestimmten Stands im Dosierbereich 13 in den Ablauf 9 abströmt. Im Zuge der ersten Einspülfunktion wird dementsprechend das Zulaufventil 7 ununterbrochen in seinem vollständig geöffneten Zustand belassen, um das Überschreiten des auf Höhe des Auslasses 18 liegenden Flüssigkeitsstands zu erreichen und dementsprechend ein Befüllen des Dosierbereich 13 herbeizuführen.

Soll hingegen die zweite Einspülfunktion verwirklicht werden, bei welcher Wasser lediglich über den Ablauf 10 in den Laugenbehälter abströmen und dementsprechend keine Zuführung von Weichspüler aus dem Dosierbereich 13 stattfinden soll, so wird das Zulaufventil 7 getaktet betrieben. Dazu wird das Zulaufventil 7 zunächst in seinen vollständig geöffneten Zustand überführt und damit das Befüllen des Sammelraumes 17 des Sammelbereichs 15 mit Wasser zugelassen, wobei das Zulaufventil 7 dann aber vor Erreichen des auf Höhe des Auslass 18 liegenden Flüssigkeitsstands im Sammelbereich 15 in seinen vollständig geschlossenen Zustand überführt wird. Daraufhin läuft das in dem Sammelbereich 15 angesammelte Wasser nun über den Ablauf 10 ab, wobei nach einer definierten Zeit wiederum eine Überführung des Zulaufventils 7 in seinen vollständig geöffneten Zustand vorgenommen wird, um dem Sammelraum 17 des Sammelbereichs 15 wieder Wasser zuzuführen. Das getaktete Umschalten wird dabei in Abhängigkeit eines über die Zulaufleitung 6 bereitstellbaren Zulaufvolumenstroms vorgenommen, welcher entweder über eine entsprechende Sensorik, beispielsweise im Rahmen eines initialen Einspülvorganges, gemessen oder aber berechnet worden sein kann. Anhand dieses Zulaufvolumenstroms wird das Umschalten des Zulaufventils 7 zwischen seinem vollständig geöffneten Zustand und seinem vollständig geschlossenen Zustand nun derartig gestaltet, dass es bei dem aus der Zulaufleitung 6 bereitstellbaren Zulaufvolumenstrom im Sammelbereich 15 durch das angesammelte Wasser nicht zu dem Überschreiten des Flüssigkeitsstands kommen kann, der auf Höhe des Auslass 18 liegt.

Des Weiteren zeigen die Fig. 4 und 5 Ansichten einer Einspülschale 20, welche alternativ zu der Einspülschale 5 nach den Fig. 2 und 3 bei der Einspülvorrichtung 4 zur Anwendung kommen kann, wodurch die Einspülvorrichtung 4 dann entsprechend einer zweiten Ausgestaltungsmöglichkeit der Erfindung verwirklicht ist. Dabei entspricht die Einspülschale 20 weitestgehend der Einspülschale 5 nach den Fig. 2 und 3, wobei im Unterschied dazu ein einstückig mit dem Dosierbereich 13 ausgebildeter Sammelbereich 21 kleiner gestaltet ist und dementsprechend auch einen kleineren Sammelraum 22 realisiert. Zu diesem Zweck ist ein quaderförmiger und zu einer Oberseite der Einspülschale 20 hin offener Gehäuseabschnitt 23 kleiner gestaltet, durch welchen der Sammelraum 22 des Sammelbereichs 21 bei der Einspülschale 20 begrenzt ist. Erneut ist der Sammelbereich 21 dabei einstückig mit dem Dosierbereich 13 ausgestaltet.

Als weiterer Unterschied bildet die Einspülschale 20 auf einer dem Dosierbereich 13 abgewandt liegenden Seite des Sammelbereichs 21 zusätzlich einen Vorsammelbereich 24, der durch einen weiteren, quaderförmigen und zu einer Oberseite der Einspülschale 20 hin offenen Gehäuseabschnitt 25 der Einspülschale 20 definiert ist. Der Vorsammelbereich 24 weist dabei einen Vorsammelraum 26 auf, welcher kleiner ist als der Sammelraum 22. Der - erneut nicht in den Fig. 4 und 5 zu sehende - Zulauf 8 der Einspülvorrichtung 4 mündet im eingeschobenen Zustand der Einspülschale 20 oberhalb des Vorsammelbereichs 24, so dass es bei einer Zuführung von Wasser aus der Zulaufleitung 6 über das Zulaufventil 7 zunächst zu einem Einströmen des Wassers in den Vorsammelbereich 24 kommt. Zwischen dem Sammelbereich 21 und dem Vorsammelbereich 24 ist bei der Einspülschale 20 zudem ein Übertritt 27 als Öffnung vorgesehen, über welche das im Vorsammelraum 26 des Vorsammelbereichs 24 angesammelte Wasser in den Sammelraum 22 des Sammelbereichs 21 abströmen kann.

Wie zudem in den Fig. 4 und 5 zu erkennen ist, verfügt der Vorsammelbereich 24 zudem über einen weiteren Auslauf 28, der als Überlauf gestaltet ist. Ab Überschreiten eines auf Höhe des Auslaufs 28 liegenden Flüssigkeitsstands des im Vorsammelraum 26 angesammelten Wassers kommt es in der Folge zu einem Abströmen von Wasser über den Auslauf 28, wobei das abströmende Wasser dabei über den Auslauf 28 ebenfalls dem Ablauf 10 zugeführt wird. Zudem stellt sich ab dem Abströmen von Wasser über den Auslauf 28 ein konstanter Einströmvolumenstrom ein, mit welchem Wasser aus dem Vorsammelraum 26 über den Übertritt 27 in den Sammelraum 22 einströmt. Anhand dieses konstanten Einströmvolumenstroms kann dann bei der die Einspülschale 20 aufweisenden Einspülvorrichtung 4 auch die Taktung des Zulaufventils 7 bei Durchführung der zweiten Einspülfunktion gestaltet werden. Ansonsten entspricht die Einspülschale 20 der Einspülschale 5 nach den Fig. 3 und 4, so dass auf das hierzu Beschriebene Bezug genommen wird.

Mittels der erfindungsgemäßen Ausführungen können bei einem Wäschebehandlungsgerät Einspülvorgänge mit unterschiedlichen Flüssigkeitsführungen verwirklicht werden, wobei dies dabei aufgrund der Verwendung von lediglich einem Zulaufventil bei niedrigem Herstellungsaufwand des Wäschebehandlungsgeräts möglich ist.

### Bezugszeichenliste:

- 1: Wäschebehandlungsgerät
- 2: Gerätegehäuse
- 3: Beschickungsöffnung
- 4: Einspülvorrichtung
- 5: Einspülschale
- 6: Zulaufleitung
- 7: Zulaufventil
- 8: Zulauf
- 9: Ablauf
- 10: Ablauf
- 11: Ablaufleitung
- 12: Ablaufleitung
- 13: Dosierbereich
- 14: hydraulischer Heber
- 15: Sammelbereich
- 16: Gehäuseabschnitt
- 17: Sammelraum
- 18: Auslauf
- 19: Auslauf
- 20: Einspülschale
- 21: Sammelbereich
- 22: Sammelraum
- 23: Gehäuseabschnitt
- 24: Vorsammelbereich
- 25: Gehäuseabschnitt
- 26: Vorsammelraum
- 27: Übertritt
- 28: Auslauf

## Patentansprüche

1. Verfahren zur Gestaltung eines Einspülvorganges bei einem Wäschebehandlungsgerät (1), wobei bei einer Einspülvorrichtung (4) des Wäschebehandlungsgeräts (1) über ein Zulaufventil (7) ein Einströmen von Flüssigkeit aus einer Zulaufleitung (6) in einen Sammelbereich (15; 21) zugelassen wird, wobei ein Abfließen von Flüssigkeit aus dem Sammelbereich (15; 21) über einen als Überlauf am Sammelbereich (15; 21) gestalteten, ersten Auslauf (18) dargestellt wird, wenn durch die im Sammelbereich (15; 21) angesammelte Flüssigkeit ein auf Höhe des ersten Auslaufs (18) liegender Flüssigkeitsstand überschritten wird, und wobei bei Gestaltung des Einspülvorganges mit einer ersten Einspülfunktion das Abfließen von Flüssigkeit aus dem Sammelbereich (15; 21) gleichzeitig über den ersten Auslauf (18) und über einen zweiten, unterhalb des ersten Auslaufs (18) am Sammelbereich (15; 21) ausgebildeten Auslauf (19) realisiert wird, indem das Einströmen in den Sammelbereich (15; 21) über das Zulaufventil (7) unter Zulassung des Überschreitens des Flüssigkeitsstands gestaltet wird, **dadurch gekennzeichnet, dass** in dem Sammelbereich (15; 21) angesammelte Flüssigkeit kontinuierlich über den zweiten Auslauf (19) abfließt, dass bei der Gestaltung des Einspülvorgangs zwischen der ersten Einspülfunktion und einer zweiten Einspülfunktion gewählt wird, und dass bei der zweiten Einspülfunktion lediglich das kontinuierliche Abfließen von Flüssigkeit aus dem Sammelbereich (15; 21) über den zweiten Auslauf (19) realisiert wird, indem dann das Überschreiten des Flüssigkeitsstands mittels Begrenzung des Einströmens in den Sammelbereich (15; 21) über das Zulaufventil (7) verhindert wird.

2. Verfahren nach Anspruch 1, **dadurch gekennzeichnet, dass** das Zulaufventil (7) bei der zweiten Einspülfunktion getaktet zwischen einem vollständig geöffneten Zustand, in dem das Zulaufventil ein Strömen von Flüssigkeit über die Zulaufleitung (6) zu dem Sammelbereich (15; 21) möglichst ungehindert zulässt, und einem vollständig geschlossenen Zustand umgeschaltet wird, in welchem das Zulaufventil (7) das Strömen von Flüssigkeit über die Zulaufleitung (6) zu dem Sammelbereich (15; 21) unterbindet, wobei durch das getaktete Umschalten das Überschreiten des Flüssigkeitsstands verhindert wird.

3. Verfahren nach Anspruch 2, **dadurch gekennzeichnet, dass** das getaktete Umschalten in Abhängigkeit eines über die Zulaufleitung (6) bereitstellbaren Zulaufvolumenstroms vorgenommen wird.

4. Verfahren nach Anspruch 3, **dadurch gekennzeichnet, dass** der Zulaufvolumenstrom mittels eines Sensors ermittelt wird.

5. Verfahren nach Anspruch 4, **dadurch gekennzeichnet, dass** die Ermittlung des Zulaufvolumenstromes im Rahmen eines initialen Einspülvorganges durchgeführt wird.

6. Verfahren nach einem der Ansprüche 3 bis 5, **dadurch gekennzeichnet, dass** der Zulaufvolumenstrom berechnet wird.

7. Verfahren nach Anspruch 6, **dadurch gekennzeichnet, dass** die Berechnung basierend auf einem in einem Laugenbehälter des Wäschebehandlungsgeräts (1) gemessenen Druck durchgeführt wird.

8. Verfahren nach einem der vorhergehenden Ansprüche, **dadurch gekennzeichnet, dass** das Einströmen der Flüssigkeit in den Sammelbereich (21) aus einem Vorsammelbereich (24) vorgenommen wird, welchem dazu Flüssigkeit aus der Zulaufleitung (6) über das Zulaufventil (7) zugeführt und im Weiteren über mindestens einen Übertritt (27) aus dem Vorsammelbereich (24) in den Sammelbereich (21) geleitet wird, und wobei ein Abfließen von Flüssigkeit aus dem Vorsammelbereich (24) zudem über einen weiteren, am Vorsammelbereich (24) als Überlauf gestalteten und höher als der mindestens eine Übertritt (27) liegenden Auslauf (28) dargestellt wird, wenn durch die im Vorsammelbereich (24) angesammelten Flüssigkeit im Vorsammelbereich (24) ein auf Höhe des weiteren Auslaufs (28) liegender Flüssigkeitsstand überschritten wird.

9. Verfahren nach einem der vorhergehenden Ansprüche, **dadurch gekennzeichnet, dass** die in dem Sammelbereich angesammelte Flüssigkeit im Sammelbereich mit einem Waschmittel vermischt wird.

10. Einspülvorrichtung (4) für ein Wäschebehandlungsgerät (1), umfassend einen Sammelbereich (15; 21), welcher für ein Ansammeln von Flüssigkeit vorgesehen ist, wobei der Sammelbereich (15; 21) einen ersten Auslauf (18) aufweist, welcher als Überlauf gestaltet ist und der ein Abfließen aus dem Sammelbereich (15; 21) ermöglicht, wenn die im Sammelbereich (15; 21) angesammelte Flüssigkeit einen auf Höhe des ersten Auslaufs (18) liegenden Flüssigkeitsstand überschreitet, wobei zwischen einer Zulaufleitung (6) und dem Sammelbereich (15; 21) ein Zulaufventil (7) vorgesehen ist, über welches ein Einströmen von Flüssigkeit aus der Zulaufleitung (6) in den Sammelbereich (15; 21) beeinflussbar ist, wobei der Sammelbereich (15; 21) einen zweiten, unterhalb des ersten Auslaufs (18) liegenden Auslauf (19) aufweist, und wobei das Zulaufventil (7) zum einen zur Darstellung einer ersten Einspülfunktion betreibbar ist und dann das Einströmen von Flüssigkeit in den Sammelbereich (15; 21) unter Überschreitung des Flüssigkeitsstands zulässt, **dadurch gekennzeichnet, dass** der zweite Auslauf (19) ein kontinuierliches Abfließen von in dem Sammelbereich (15; 21) angesammelter Flüssigkeit aus dem Sammelbereich (15; 21) ermöglicht, und dass das Zulaufventil (7) zum anderen zur Darstellung einer zweiten Einspülfunktion betreibbar ist und dann das Überschreiten des Flüssigkeitsstands mittels Begrenzung des Einströmens in den Sammelbereich (15; 21) verhindert.

11. Einspülvorrichtung (4) nach Anspruch 10, **dadurch gekennzeichnet, dass** der zweite Auslauf (19) bodenseitig am Sammelbereich (15; 21) ausgestaltet ist.

12. Einspülvorrichtung (4) nach Anspruch 10 oder 11, **dadurch gekennzeichnet, dass** der zweite Auslauf (19) durch mindestens eine Öffnung gebildet ist.

13. Einspülvorrichtung (4) nach einem der Ansprüche 10 bis 12, **dadurch gekennzeichnet, dass** das Zulaufventil (7) zwischen einem vollständig geöffneten Zustand, in dem das Zulaufventil (7) ein Strömen von Flüssigkeit über die Zulaufleitung (6) zu dem Sammelbereich (15; 21) möglichst ungehindert zulässt, und einem vollständig geschlossenen Zustand umschaltbar ist, in welchem das Zulaufventil (7) das Strömen von Flüssigkeit über die Zulaufleitung (6) zu dem Sammelbereich (15; 21) unterbindet, wobei das Zulaufventil (7) beim Betrieb zur Darstellung der zweiten Einspülfunktion getaktet zwischen dem vollständig geöffneten Zustand und dem vollständig geschlossenen Zustand umschaltbar ist.

14. Einspülvorrichtung (4) nach einem der Ansprüche 10 bis 13, **dadurch gekennzeichnet, dass** der erste Auslauf (18) einen Übergang zu einem Dosierbereich (13) für Waschmittel oder Waschhilfsmittel, insbesondere Weichspüler, bildet.

15. Einspülvorrichtung (4) nach einem der Ansprüche 10 bis 14, **dadurch gekennzeichnet, dass** der zweite Auslauf (19) einen Übergang zu einem Dosierbereich für Waschmittel oder Waschhilfsmittel bildet oder einen Ablauf (10) zu einem Laugenbehälter darstellt.

16. Einspülvorrichtung (4) nach Anspruch 14 oder nach Anspruch 15, **dadurch gekennzeichnet, dass** der Sammelbereich (15; 21) mit dem jeweiligen Dosierbereich (13) einstückig als Einspülschale (5; 20) ausgebildet ist.

17. Einspülvorrichtung (4) nach einem der Ansprüche 10 bis 16, **dadurch gekennzeichnet, dass** zudem ein Vorsammelbereich (24) vorgesehen ist, welchem Flüssigkeit über das Zulaufventil (7) aus der Zulaufleitung (6) zuführbar und der über mindestens einen Übertritt (27) mit dem Sammelbereich (21) verbunden ist, wobei der Vorsammelbereich (24) einen als Überlauf gestalteten, weiteren Auslauf (28) aufweist, welcher am Vorsammelbereich (24) höher liegend als der mindestens eine Übertritt (27) ausgestaltet ist.

18. Einspülvorrichtung nach einem der Ansprüche 10 bis 17, **dadurch gekennzeichnet, dass** in den Sammelbereich mindestens eine Einlage einlegbar ist, mit deren Einlegen die Höhe des ersten Auslaufs und/oder eine Abmessung des zweiten Auslaufs und/oder ein Volumen des Sammelbereichs veränderbar ist.

19. Wäschebehandlungsgerät (1), insbesondere Waschmaschine oder Waschtrockner, umfassend eine Einspülvorrichtung (4) nach einem der Ansprüche 10 bis 18.
